# EUROPÄISCHE PATENTSCHRIFT

(11) **EP 1 749 928 B1**
(45) Veröffentlichungstag und Bekanntmachung des Hinweises auf die Patenterteilung: **27.05.2009**
(21) Anmeldenummer: 06114753.4
(22) Anmeldetag: 31.05.2006
(51) Int. Cl.: D21F 7/02

(54) **Vorrichtung zur Herstellung und/oder Behandlung einer Materialbahn**
Device for producing and/or treating a web
Dispositif pour la fabrication et/ou le traitement d'une bande

(30) Priorität: 05.08.2005 DE 102005037646
(43) Veröffentlichungstag der Anmeldung: 07.02.2007
(73) Patentinhaber: Voith Patent GmbH, 89522 Heidenheim (DE)
(72) Erfinder: Beisiegel, Diethelm, 89547 Gerstetten (DE)
(74) Vertreter: Kunze, Klaus

(56) Entgegenhaltungen:
- WO-A-20/04042897
- DE-A1- 10 319 012
- DE-A1- 10 339 733
- DE-U1- 29 908 433

## Beschreibung

Die vorliegende Erfindung betrifft eine Vorrichtung zur Herstellung und/oder Behandlung einer Materialbahn, insbesondere Papier- oder Kartonbahn, mit einer Walze mit einem an einem Walzenende vorhandenen Lagerzapfen, einer Stuhlung zur drehbaren Lagerung der Walze und einem auf den Lagerzapfen der Walze aufgesteckten Hohlwellenmotor, wobei der Motor über eine Motorbefestigung mit der Walzenstuhlung verbunden ist.

Aus dem Dokument WO2004/042897 ist ein Direktantrieb für einen Zylinder mit einer Hohlwelle bekannt, wobei der Direktantrieb ein Antriebsgehäuse aufweist, innerhalb dessen mindestens eine Rotorvorrichtung und mindestens eine Statorvorrichtung angeordnet sind, wobei die Statorvorrichtung mit dem Antriebsgehäuse verbundene ist.

Aus dem Gebrauchsmuster DE 29908433 U1 ist ein als Asynchron- Hohlwellenmotor ausgeführter Antriebsmotor für eine Walze einer Papier- oder Kartonherstellungsmaschine bekannt. Der Antriebsmotor ist dabei zwischen dem Walzenkörper und einem Lager, in dem der Walzenzapfen rotierbar gelagert ist, angeordnet, wobei der Antriebsmotor auf den Lagerzapfen aufgesteckt ist.

Hohlwellenmotoren zeichnen sich durch ihre Kompaktheit aus. Sie werden so angeordnet, dass der Lagerzapfen im wesentlichen das komplette Gewicht trägt. Dadurch ist der Einsatz derartiger Motoren aber hinsichtlich der Motorleistung beschränkt, da die verhältnismäßig dünnen Lagerzapfen das Gewicht größerer Motoren nicht dauerhaft tragen können. Aber selbst wenn ein dickerer Lagerzapfen vorhanden ist, so besteht das Problem, dass die Anordnung bei Verwendung schwererer Motoren zu labil ist und zu Schwingungen neigt.

Der Erfindung liegt daher die Aufgabe zugrunde, den Einsatzbereich von Aufsteckmotoren für den Antrieb der eingangs genannten Walzen zu erweitern.

Diese Aufgabe wird dadurch gelöst, dass

die Hohlwelle des Motors über eine Kupplung mit dem Lagerzapfen der Walze verbunden ist, die Kupplung einen Axialausgleich und/oder. Damit kann ein Axialspiel beispielsweise infolge von Temperaturänderungen ausgeglichen werden einen Radialausgleich aufweist.

Durch die Verwendung einer Motorbefestigung, über welche der Motor mit der Walzenstuhlung verbunden ist, wird das Gewicht des Motors auf die Walzenstuhlung übertragen. Es können daher auch Aufsteckmotoren höherer Leistung in Verbindung mit den eingangs genannten Walzen verwendet werden, ohne dass die geschilderten Probleme entstehen.

Bevorzugt wird eine schwingungsstabile Befestigung für den Aufsteckmotor verwendet. Dadurch kann auch das bei schwereren Motoren auftretende Problem von Schwingungen gelöst werden.

Durch die Verwendung geeigneter Kupplungen können so erfindungsgemäße Aufsteckmotoren auch bei vorhandenen Vorrichtungen nachgerüstet werden. Die unterschiedliche Geometrie der Lagerzapfen wird durch die Kupplung ausgeglichen.

Ein Radialausgleich ist insbesondere bei Nachrüstung vorteilhaft, da alte Lagerzapfen oftmals keinen exakten Rundlauf mehr haben und zu große Toleranzen aufweisen, um auch mit höheren Geschwindigkeiten fahren zu können.

Vorteilhaft ist die Kupplung zweiteilig ausgebildet, nämlich mit einem Motorteil und mit einem Zapfenteil. Der Motorteil kann dann bevorzugt standardisiert sein, so dass unabhängig von der Zapfengeometrie stets derselbe Motorteil verwendet werden kann. Dadurch können die Kosten, insbesondere bei Nachrüstung, reduziert werden. Es muss lediglich der Zapfenteil der Kupplung an die Zapfengeometrie hinsichtlich Länge und Durchmesser angepasst werden, wobei es sich hier um ein kleines Bauteil handeln kann, welches einfach in der Handhabung und kostengünstig in der Herstellung und Anschaffung ist.

Als besonders geeignete Kupplung hat sich die so genannte Bogenzahnkupplung herausgestellt. Mit einer solchen Kupplung ist eine gute Kraftübertragung möglich.

Die Leistung der erfindungsgemäß einsetzbaren Motoren kann vorzugsweise 20 kW oder mehr betragen. Damit können auch sehr hohe Walzengeschwindigkeiten gefahren werden.

Die Erfindung betrifft auch ein Verfahren zum Anbau eines Hohlwellen-Antriebsmotors an eine Walze einer Papiermaschine bzw. ein Verfahren zur Nach- oder Umrüstung.

Beim erfindungsgemäßen Verfahren ist es in einfacher Weise möglich, dass der Motor über eine Motorbefestigung bzw. ein Konsol mit der Walzenstuhlung verbunden wird.

Der besondere Vorteil der Erfindung besteht darin, dass die anzutreibende Walze dadurch nicht mehr ausgebaut werden muss, beispielsweise um den Lagerzapfen zur Herstellung der Rundlaufgenauigkeit bearbeiten zu können.
Der Motor kann also in der Stuhlung verbleiben. Durch diese vereinfachte Anbringung und Lagerung ist es auch möglich, die bisher verwendeten sperrigen Antriebe mit Gelenkwellen gegen Hohlwellenmotore, die die Walzenzapfen aufgesetzt werden, auszutauschen.

Die Befestigung wird dabei schwingungsstabil ausgeführt.

Bei Nachrüstungen wird eine Verbindung der vorhandenen Nabe des Motors mit dem Lagerzapfen über eine Kupplung hergestellt.

Die Kupplung weist erfindungsgemäß nicht nur einen Axialausgleich zum Ausgleich des axialen Spieles infolge Temperaturänderung auf, sondern weist auch einen Radialausgleich auf. Dieser ist insbesondere bei Nachrüstungen wichtig, da die alten vorhandenen Zapfen in der Regel keinen exakten Rundlauf mehr garantieren und zu große Toleranzen aufweisen

Weitere zweckmäßige Ausgestaltungsmerkmale sind in den Unteransprüchen vorhanden.

Ausführungsbeispiele der Erfindung sind in den Zeichnungen dargestellt und werden nachfolgend beschrieben. Es zeigen, jeweils in schematischer Darstellung,
- Figur 1: einen teilweise geschnittenen Ausschnitt aus einer ersten Variante der erfindungsgemäße Vorrichtung und
- Figur 2: einen entsprechenden Ausschnitt aus einer zweiten Variante der erfindungsgemäßen Vorrichtung.

Die in Figur 1 dargestellte Vorrichtung umfasst eine Walze 1, insbesondere einer Papiermaschine, die an ihrem einen Ende einen Lagerzapfen 2 aufweist, über den die Walze 1 in einem von einer Walzenstuhlung 3 getragenen Lager 4 gelagert ist. Der Lagerzapfen 2 weist einen Endabschnitt 5 verringerten Durchmessers auf, welcher auf der von der Walze 1 abgewandten Seite über das Lager 4 übersteht. Auf diesen Abschnitt 5 ist ein Antriebsmotor 6 zum Drehantrieb der Walze 1 in der nachfolgend beschriebenen Weise aufgesteckt. Über den Motor 6 kann die Walze 1 um ihre Längsachse I drehangetrieben werden.

Der Antriebsmotor 6 weist eine Hohlwelle 7 auf, in die eine Kupplung 8 mit einem Motorteil 9 eingesteckt ist. Das Motorteil 9 der Kupplung 8 ist in an sich bekannter Weise mit einem Zapfenteil 10 verbunden, der auf den Abschnitt 5 des Lagerzapfens 2 der Walze 1 aufgesteckt ist. Hierfür ist der Zapfenteil 10 an die Geometrie, insbesondere die Länge und den Durchmesser des Abschnitts 5 des Lagerzapfens 2 angepasst. Über eine Motorbefestigung 11 ist der Motor 6 außerdem an der Walzenstuhlung 3 abgestützt. Das Gewicht des Motors 6 wird dadurch zumindest zum Teil von der Walzenstuhlung 3 aufgenommen. Der Lagerzapfen 2 der Walze 1 wird entsprechend entlastet. Die Motorbefestigung 11 umfasst einen Haltering 12, an welchem der Motor 6 befestigt ist, und einen Stützteil 13, der sich seitlich an der Walzenstuhlung 3 abstützt. Die Befestigung ist dadurch schwingungsstabil ausgeführt, so dass auch höhere Geschwindigkeiten gefahren werden können.

Die Kupplung 8 zwischen Lagerzapfen 2 und Antriebsmotor 6 weist darüber hinaus sowohl einen Axialausgleich als auch einen Radialausgleich auf. Die Kupplung kann bevorzugt auch als Bogenzahnkupplung ausgeführt sein. Die Leistung des Motors kann 20 kW oder mehr betragen.

Die in Figur 2 dargestellte Variante stimmt im wesentlichen mit der Variante von Figur 1 überein. Der Abschnitt 5 mit geringerem Durchmesser des Lagerzapfens 2 weist hier lediglich einen größeren Durchmesser auf. Dementsprechend ist das Zapfenteil 10 der Kupplung 8 mit einem größeren Innendurchmesser ausgeführt, während das Motorteil 9 unverändert ist. Es kann daher als Motorteil 9 der Kupplung 8 ein standardisiertes Kupplungsteil verwendet werden, so dass jeweils nur das Zapfenteil 10 entsprechend dem Lagerzapfen 2 der Welle 1 ausgetauscht werden muss. Die Kosten der Vorrichtung können dadurch verringert werden.

### Bezugszeichenliste

- 1: Walze
- 2: Lagerzapfen
- 3: Walzenstuhlung
- 4: Lager
- 5: Abschnitt von 2
- 6: Aufsteckmotor
- 7: Hohlwelle
- 8: Kupplung
- 9: Motorteil von 8
- 10: Zapfenteil von 8
- 11: Motorbefestigung
- 12: Haltering
- 13: Stützteil

- I: Drechachse

## Patentansprüche

1. Vorrichtung zur Herstellung und/oder Behandlung einer Materialbahn, insbesondere Papier- oder Kartonbahn, mit einer Walze (1) mit einem an einem Walzenende vorhandenen Lagerzapfen (2), einer Stuhlung (3) zur drehbaren Lagerung der Walze (1) und einem auf den Lagerzapfen (2) der Walze (1) aufgesteckten Hohlwellenmotor (6), wobei der Hohlwellenmotor (6) über eine Motorbefestigung (11) mit der Wal- zenstuhlung (3) verbunden ist
**dadurch gekennzeichnet,**
**dass**
die Hohlwelle (7) des Hohlwellenmotors (6) über eine Kupplung (8) mit dem Lagerzapfen (2) der Walze (1) verbunden ist, und dass die Kupplung (8) einen Axialausgleich und/oder einen Radialausgleich aufweist.

2. Vorrichtung nach Anspruch 1,
**dadurch gekennzeichnet,**
**dass** die Motorbefestigung (11) schwingungsstabil ausgeführt ist.

3. Vorrichtung nach Anspruch 1 oder 2,
**dadurch gekennzeichnet,**
**dass** als Hohlwellenmotor (6) ein Synchronmotor, insbesondere mit Dauermagnet, vorgesehen ist.

4. Vorrichtung nach Anspruch 1
**dadurch gekennzeichnet,**
**dass** die Kupplung (8) zweiteilig ausgeführt ist, nämlich mit einem Motorteil (9) und mit einem Zapfenteil (10).

5. Vorrichtung nach Anspruch 4,
**dadurch gekennzeichnet,**
**dass** der Motorteil (9) standardisiert ist.

6. Vorrichtung nach einem der Ansprüche 1, 4 und 5,
**dadurch gekennzeichnet,**
**dass** die Kupplung (8) als Bogenzahnkupplung ausgeführt ist.

7. Vorrichtung nach einem der vorhergehenden Ansprüche,
**dadurch gekennzeichnet,**
**dass** der Hohlwellenmotor (6) eine Leistung von mehr als 20 kW aufweist.

8. Verfahren zum Anbau eines Hohlwellen-Antriebsmotors (6) an eine Walze (1) bzw. Um- bzw. Nachrüstung des Antriebes der Walze (1) einer Maschine zur Herstellung und/oder Behandlung einer Materialbahn, insbesondere Papier- oder Kartonbahn, wobei die Walze (1) Lagerzapfen (2) besitzt und die Walze (1) in eine Stuhlung (3) zu ihrer drehbaren Lagerung eingebaut wird, und der Hohlwellenmotor (6) auf den Lagerzapfen (2) der Walze (1) aufgesteckt wird, wobei der Hohlwellenmotor (6) über eine Motorbefestigung (11) mit der Wal- zenstuhlung (3) verbunden wird,
**dadurch gekennzeichnet,**
**dass**
die Hohlwelle (7) des Hohlwellenmotors (6) über eine Kupplung (8) mit dem Lagerzapfen (2) der Walze (1) verbunden wird, und
**dass** als Kupplung (8) eine solche mit einem Axialausgleich und/oder
einem Radialausgleich verwendet wird.

9. Verfahren nach Anspruch 8,
**dadurch gekennzeichnet,**
**dass** die Motorbefestigung (11) schwingungsstabil ausgeführt wird.

10. Verfahren nach Anspruch 8 oder 9,
**dadurch gekennzeichnet,**
**dass** als Hohlwellen- Antriebsmotor bzw. Aufsteckmotor (6) ein Synchronmotor, insbesondere mit Dauermagnet, verwendet wird.

11. Verfahren nach Anspruch 8,
**dadurch gekennzeichnet,**
**dass** die Kupplung (8) zweiteiliger Form eingebaut wird, nämlich mit einem Motorteil (9) und mit einem Zapfenteil (10).

12. Verfahren nach Anspruch 11,
**dadurch gekennzeichnet,**
**dass** als Motorteil (9) ein standardisierter verwendet wird.

13. Verfahren nach einem der Ansprüche 8, 11 und 12,
**dadurch gekennzeichnet,**
**dass** als Kupplung (8) eine Bogenzahnkupplung verwendet wird.

14. Verfahren nach einem der Ansprüche 8 bis 13,
**dadurch gekennzeichnet,**
**dass** der Hohlwellenmotor (6) mit einer Leistung von 20 kW oder mehr betrieben wird.

## Claims

1. Apparatus for manufacturing and/or treating a material web, in particular a paper or board web, having a roll (1) with a bearing journal (2) which is present at one roll end, a frame (3) for mounting the roll (1) rotatably and a hollow-shaft motor (6) which is plugged onto the bearing journal (2) of the roll (1), wherein the hollow-shaft motor (6) is connected to the roll frame (3) via a motor fastening means (11), **characterized in that** the hollow shaft (7) of the hollow-shaft motor (6) is connected to the bearing journal (2) of the roll (1) via a coupling (8), and **in that** the coupling (8) has an axial compensation means and/or a radial compensation means.

2. Apparatus according to Claim 1, **characterized in that** the motor fastening means (11) is configured to be stable vibrationally.

3. Apparatus according to Claim 1 or 2, **characterized in that** a synchronous motor, in particular with a permanent magnet, is provided as hollow-shaft motor (6).

4. Apparatus according to Claim 1, **characterized in that** the coupling (8) is of two-piece configuration, namely with a motor part (9) and a journal part (10).

5. Apparatus according to Claim 4, **characterized in that** the motor part (9) is standardized.

6. Apparatus according to one of Claims 1, 4 and 5, **characterized in that** the coupling (8) is configured as a curved tooth coupling.

7. Apparatus according to one of the preceding claims, **characterized in that** the hollow-shaft motor (6) has a power output of more than 20 kW.

8. Method for connecting a hollow-shaft drive motor (6) to a roll (1) or for changing or retrofitting the drive of the roll (1) of a machine for manufacturing and/or treating a material web, in particular a paper or board web, the roll (1) having bearing journals (2) and the roll (1) being installed in a frame (3) for rotatable mounting, and the hollow-shaft motor (6) being plugged onto the bearing journal (2) of the roll (1), wherein the hollow-shaft motor (6) is connected to the roll frame (3) via a motor fastening means (11), **characterized in that** the hollow shaft (7) of the hollow-shaft motor (6) is connected to the bearing journal (2) of the roll (1) via a coupling (8), and **in that** the coupling (8) which is used is one having an axial compensation means and/or a radial compensation means.

9. Method according to Claim 8, **characterized in that** the motor fastening means (11) is configured to be stable vibrationally.

10. Method according to Claim 8 or 9, **characterized in that** a synchronous motor, in particular with a permanent magnet, is used as hollow-shaft drive motor or plug-on motor (6).

11. Method according to Claim 8, **characterized in that** the coupling (8) is installed in two-piece form, namely with a motor part (9) and a journal part (10).

12. Method according to Claim 11, **characterized in that** the motor part (9) which is used is a standardized one.

13. Method according to one of Claims 8, 11 and 12, **characterized in that** the coupling (8) which is used is a curved tooth coupling.

14. Method according to one of Claims 8 to 13, **characterized in that** the hollow-shaft motor (6) is operated at an output power of 20 kW or more.

## Revendications

1. Dispositif pour la fabrication et/ou le traitement d'une bande de matériau, en particulier d'une bande de papier ou de carton, avec un rouleau (1) comportant un tourillon (2) à une extrémité de rouleau, une chaise (3) pour l'appui rotatif du rouleau (1) et un moteur à arbre creux (6) engagé sur le tourillon (2) du rouleau (1), dans lequel le moteur à arbre creux (6) est assemblé à la chaise de rouleau (3) au moyen d'une fixation de moteur (11), **caractérisé en ce que** l'arbre creux (7) du moteur à arbre creux (6) est relié au tourillon (2) du rouleau (1) au moyen d'un accouplement (8), et **en ce que** l'accouplement (8) présente une compensation axiale et/ou une compensation radiale.

2. Dispositif selon la revendication 1, **caractérisé en ce que** la fixation de moteur (11) est stable par rapport aux vibrations.

3. Dispositif selon la revendication 1 ou 2, **caractérisé en ce qu'**il est prévu comme moteur à arbre creux (6) un moteur synchrone, en particulier à aimant permanent.

4. Dispositif selon la revendication 1, **caractérisé en ce que** l'accouplement (8) est réalisé en deux parties, à savoir avec une partie côté moteur (9) et une partie côté tourillon (10).

5. Dispositif selon la revendication 4, **caractérisé en ce que** la partie côté moteur (9) est normalisée.

6. Dispositif selon l'une quelconque des revendications 1, 4 et 5, **caractérisé en ce que** l'accouplement (8) est réalisé sous la forme d'un accouplement à denture sphérique.

7. Dispositif selon l'une quelconque des revendications précédentes, **caractérisé en ce que** le moteur à arbre creux (6) présente une puissance de plus de 20 kW.

8. Procédé pour le montage d'un moteur d'entraînement à arbre creux (6) sur un rouleau (1) ou pour la transformation ou la modernisation de l'entraînement du rouleau (1) d'une machine pour la fabrication et/ou le traitement d'une bande de matériau, en particulier d'une bande de papier ou de carton, dans lequel le rouleau (1) possède un tourillon (2) et le rouleau (1) est monté dans une chaise (3) pour son appui rotatif, et le moteur à arbre creux (6) est engagé sur le tourillon (2) du rouleau (1), dans lequel le moteur à arbre creux (6) est assemblé à la chaise de rouleau (3) au moyen d'une fixation de moteur (11), **caractérisé en ce que** l'arbre creux (7) du moteur à arbre creux (6) est relié au tourillon (2) du rouleau (1) au moyen d'un accouplement (8), et **en ce que** l'on utilise comme accouplement (8) un accouplement présentant une compensation axiale et/ou une compensation radiale.

9. Procédé selon la revendication 8, **caractérisé en ce que** la fixation de moteur (11) est stable par rapport aux vibrations.

10. Procédé selon la revendication 8 ou 9, **caractérisé en ce que** l'on utilise comme moteur d'entraînement à arbre creux ou moteur rapporté (6) un moteur synchrone, en particulier à aimant permanent.

11. Procédé selon la revendication 8, **caractérisé en ce que** l'accouplement (8) est monté en deux parties, à savoir avec une partie côté moteur (9) et une partie côté tourillon (10).

12. Procédé selon la revendication 11, **caractérisé en ce que** la partie côté moteur (9) est normalisée.

13. Procédé selon l'une quelconque des revendications 8, 11 et 12, **caractérisé en ce que** l'on utilise comme accouplement (8) un accouplement à denture sphérique.

14. Procédé selon l'une quelconque des revendications 8 à 13, **caractérisé en ce que** le moteur à arbre creux (6) fonctionne avec une puissance de 20 kW ou plus.
